# FASCICULE DE BREVET EUROPEEN

(11) **EP 1 908 048 B1**
(45) Date de publication et mention de la délivrance du brevet: **31.12.2008**
(21) Numéro de dépôt: 06794216.9
(22) Date de dépôt: 26.07.2006
(51) Int. Cl.: G09F 11/02

(54) **DISPOSITIF D'ENTRAINEMENT D'ORGANES MOBILES PRISMATIQUES POUR PANNEAUX PUBLICITAIRES**
VERFAHREN ZUR ANSTEUERUNG MOBILER PRISMENELEMENTE FÜR REKLAMETAFELN
DEVICE FOR DRIVING MOBILE PRISMATIC MEMBERS FOR ADVERTISING BOARDS

(30) Priorité: 26.07.2005 FR 0507973
(43) Date de publication de la demande: 09.04.2008
(73) Titulaire: Mecatec, 01120 Dagneux (FR)
(72) Inventeur: LARGE, Gerard, F-01000 Oyonnax (FR)
(74) Mandataire: Schmitt, John
(86) Numéro de dépôt international: PCT/FR2006/001817
(87) Numéro de publication internationale: WO 2007/012752

(56) Documents cités:
- EP-A- 0 539 308
- EP-A- 0 770 980
- GB-A- 436 675
- US-B1- 6 178 675

## Description

La présente invention est relative aux panneaux publicitaires comprenant une pluralité d'organes mobiles en forme de prisme disposés côte à côte soit verticalement soit horizontalement et plus particulièrement aux dispositifs d'entraînement des organes mobiles en forme de prisme.

On connaît d'après le brevet européen EP 0539308 appartenant au demandeur des panneaux publicitaires comportant une pluralité de prismes rotatifs disposés côte à côte et tournant d'une fraction de tour autour de leur axe longitudinal par l'intermédiaire d'un dispositif d'entraînement.

Le dispositif d'entraînement comprend :
- un arbre moteur pourvu d'une pluralité de modules indépendants dont le nombre est identique à celui des organes mobiles en forme de prisme à entraîner ;
- des tambours solidaires des organes mobiles comportant chacun des doigts décalés à 120° degrés les uns des autres pour venir en contact avec le module correspondant et transmettre la rotation cyclique aux dits organes.

Le dispositif d'entraînement est logé et guidé dans une structure métallique formant le cadre du panneau publicitaire et il a été constaté une usure anormale des éléments constituant le dispositif d'entraînement et du cadre métallique du fait d'une mauvaise répartition des efforts verticaux et de la chaîne cinématique.

La présente invention a pour objet de remédier aux inconvénients ci-dessus en améliorant le dispositif d'entraînement de manière à équilibrer l'ensemble de la chaîne cinématique de chaque organe mobile en forme de prisme.

Le dispositif d'entraînement pour chaque organe mobile en forme de prisme d'un panneau publicitaire suivant la présente invention comprend :
- un axe vertical solidaire d'un crabot coopérant avec un tambour comportant sur sa périphérie trois doigts destinés à venir en contact avec une came d'un module pour l'entraînement de l'axe vertical autour d'un axe vertical de rotation xx',
- un boîtier à l'intérieur duquel est logé et guidé l'axe vertical, le crabot et le tambour de manière que l'axe vertical débouche au-dessus de la paroi supérieure d'une traverse métallique formant le cadre du panneau publicitaire afin que ledit axe vertical coopère avec l'organe mobile correspondant,
- et des moyens de récupération des efforts permettant de conserver une cinématique des jeux fonctionnels suivant l'axe de rotation vertical xx'.

Le dispositif d'entraînement suivant la présente invention comprend des moyens de récupération des efforts constitués d'une part au-dessus du crabot et autour de la périphérie externe de l'axe vertical d'une butée et d'un ressort de compression et d'autre part en dessous du boîtier d'une cale permettant de maintenir ledit boîtier en appui contre la paroi supérieure de la traverse métallique afin de conserver une chaîne cinématique constante.

Le dispositif d'entraînement suivant la présente invention comprend des moyens de récupération des efforts constitués en dessous du tambour d'une rondelle montée suivant une direction coaxiale à l'axe vertical de rotation xx' et destinée au contrôle de l'usure dudit dispositif.

Le dispositif d'entraînement suivant la présente invention comprend une butée qui est formée d'une rondelle montée suivant une direction coaxiale à l'axe vertical de rotation xx'.

Le dispositif d'entraînement suivant la présente invention comprend un boîtier qui est constitué d'un fond à partir duquel s'étendent verticalement deux parois latérales solidaires à l'opposé du fond d'un plafond, tandis que perpendiculairement aux parois latérales des ouvertures permettent aux doigts de coopérer avec la came du module.

Le dispositif d'entraînement suivant la présente invention comprend une cale qui est positionnée entre le fond du boîtier et la paroi inférieure de la traverse.

Le dispositif d'entraînement suivant la présente invention comprend un ressort de compression qui vient prendre appui d'une part sur la butée solidaire de l'axe vertical et d'autre part à l'opposé de la butée sur le plafond du boîtier.

La description qui va suivre en regard des dessins annexés, donnés à titre d'exemple non limitatif, permettra de mieux comprendre l'invention, les caractéristiques qu'elle présente et les avantages qu'elle est susceptible de procurer :
Figure 1 est une vue en perspective illustrant un panneau publicitaire pourvu d'organes mobiles prismatiques.
Figure 2 est une vue montrant le dispositif d'entraînement des organes mobiles en forme de prisme suivant la présente invention.

On a montré en figure 1 un panneau publicitaire 1 comprenant essentiellement une structure métallique ou cadre 2 qui comporte une ouverture rectangulaire 3 dans laquelle est logée une série d'organes mobiles 4 en forme de prisme. Les organes mobiles 4 sont disposés de sorte que leur axe de rotation soit orienté soit verticalement soit horizontalement.

Dans l'exemple envisagé, chaque organe mobile 4 est présenté suivant un axe vertical et comporte en section transversale un profil en forme de triangle équilatéral définissant trois faces d'affichage 40, 41, 42.

Chacune des faces comporte une partie d'image qui doit être présentée en même temps et pendant une durée déterminée au public afin de réaliser, par la combinaison de chaque partie d'image, une image publicitaire complète.

Pour cela, les organes mobiles 4 sont côte à côte pour tourner autour de leur axe vertical de manière que leur face respective 40, 41 et 42 se trouve cycliquement et en même temps dans le même plan d'affichage pour permettre l'affichage complet de l'image publicitaire.

Le cadre métallique 2 est constitué de traverses horizontales 20, 22 solidaires de traverses verticales 24, 25 délimitant l'ouverture rectangulaire 3 du panneau publicitaire 1. Chaque traverse présente un profil en forme de U dont l'ouverture 21 se trouve dans le même plan vertical que celui contenant l'ouverture rectangulaire 3 du panneau publicitaire 1, sachant que cette ouverture 21 est fermée par une plaque amovible 23.

A l'intérieur de la traverse horizontale 20 est logé et guidé, au niveau de chaque organe mobile 4, un dispositif mécanique 5 coopérant avec des modules 7, agencés de manière à constituer un dispositif d'entraînement de type roue et vis sans fin comme cela est décrit dans le brevet EP 0539308.

On a représenté en figure 2 un seul dispositif mécanique 5 coopérant avec son module 7, sachant que les autres dispositifs et modules du dispositif d'entraînement sont identiques.

Le dispositif mécanique 5 comprend suivant son axe vertical de rotation xx' des moyens de récupération des efforts qui permettent au dit dispositif mécanique toute usure prématurée des éléments le composant.

Le dispositif mécanique 5 comprend un axe vertical 50 solidaire d'un crabot 55 coopérant avec un tambour 51 comportant sur sa périphérie trois doigts 52, 53, et 54 orientés à 120° degrés les uns par rapport aux autres.

Le dispositif mécanique 5 est logé dans un boîtier 6 solidaire de la paroi supérieure 26 de la traverse 20 de manière que l'axe vertical 50 débouche au-dessus de la dite traverse afin de coopérer par tout moyen avec l'organe mobile 4 correspondant.

Le boîtier 6 est constitué d'un fond 60 à partir duquel s'étendent verticalement deux parois latérales 61, 62 solidaires à l'opposé du fond 60 d'un plafond 64. Le boîtier 60 comporte perpendiculairement aux parois latérales 61, 62 des ouvertures 63 permettant aux doigts 52, 53 et 54 de coopérer avec la came 70 du module 7.

Le crabot 55 du dispositif mécanique 5 comporte des dents 56 en forme de V coopérant avec des échancrures 57 de forme complémentaire ménagées dans le tambour 51. Les dents 56 et les échancrures 57 sont inégalement réparties sur la périphérie du crabot 55 et du tambour 51 afin d'obtenir une seule position d'indexation du dispositif mécanique 5.

Les moyens de récupération des efforts sont constitués, au-dessus du crabot 55, d'une butée 58 solidaire de l'axe vertical 50 et formée d'une rondelle montée suivant une direction coaxiale à l'axe vertical de rotation xx' du dispositif mécanique 5.

Les moyens de récupération des efforts sont constitués autour de la périphérie externe de l'axe vertical 50 d'un ressort de compression 59 qui vient pendre appui d'une part sur la rondelle 58 et d'autre part sur la face interne du plafond 64 du boîtier 60.

Les moyens de récupération des efforts sont constitués entre le fond 60 du boîtier 6 et la paroi inférieure 27 de la traverse 20 d'une cale 10 permettant de maintenir ledit boîtier en appui contre la paroi supérieure 26 de la traverse 20 afin de conserver une chaîne cinématique constante.

Le dispositif mécanique 5 comporte un palier 8 dans lequel coopère l'axe du tambour 51 permettant le guidage en rotation de ce dernier autour de l'axe vertical de rotation xx'.

Le dispositif mécanique 5 comprend en dessous du tambour 51 une rondelle 9 montée suivant une direction coaxiale à l'axe vertical de rotation xx' et destinée au contrôle de l'usure dudit dispositif.

Les moyens de récupération des efforts permettent par l'intermédiaire de la combinaison de la butée 58, du ressort 59 et de la cale 10 de conserver une cinématique des jeux fonctionnels du dispositif d'entraînement 5 suivant l'axe de rotation xx'.

Les moyens de récupération des efforts permettent de repositionner les efforts d'appui de chaque organe mobile 4, dus à leur poids, sur le fond de la structure métallique 20 et d'éviter l'usure de cette dernière et du dispositif d'entraînement 5.

Les moyens de récupération des efforts permettent également, par l'intermédiaire de la butée 58 et du ressort 59, d'empêcher la libération du crabot 55 de sa position d'indexation lorsque le vent vient exercer des poussées sur la face d'affichage 40, 41, 42 correspondante de chaque organe mobile 4.

On note que le fonctionnement du dispositif d'entraînement 5 associé à son module 7, ainsi que l'entraînement en rotation de chaque module est semblable à celui décrit dans le brevet EP 0539308 appartenant au demandeur.

Il doit d'ailleurs être entendu que la description qui précède n'a été donnée qu'à titre d'exemple, et qu'elle ne limite nullement le domaine de l'invention dont on ne sortirait pas en remplaçant les détails d'exécution décrits par tout autre équivalent.

## Revendications

1. Dispositif d'entraînement pour chaque organe mobile (4) en forme de prisme d'un panneau publicitaire (1) comprenant un axe vertical (50) solidaire d'un crabot (55) coopérant avec un tambour (51) comportant sur sa périphérie trois doigts (52, 53, et 54) destinés à venir en contact avec une came (70) d'un module (7) pour l'entraînement de l'axe vertical (50) autour d'un axe vertical de rotation xx', un boîtier (6) à l'intérieur duquel est logé et guidé l'axe vertical (50), le crabot (55) et le tambour (51) de manière que l'axe vertical (50) débouche au-dessus de la paroi supérieure (26) d'une traverse métallique (20) formant le cadre du panneau publicitaire (1) afin que ledit axe vertical (50) coopère avec l'organe mobile (4) correspondant, **caractérisé en ce qu'**il comporte des moyens de récupération des efforts (58, 59, 10) permettant de conserver une cinématique des jeux fonctionnels suivant l'axe de rotation vertical xx'.

2. Dispositif d'entraînement suivant la revendication 1, **caractérisé en ce que** les moyens de récupération des efforts sont constitués d'une part au-dessus du crabot (55), et autour de la périphérie externe de l'axe vertical (50) d'une butée (58) et d'un ressort de compression (59) et d'autre part en dessous du boîtier (6) d'une cale (10) permettant de maintenir ledit boîtier en appui contre la paroi supérieure (26) de la traverse métallique (20) afin de conserver une chaîne cinématique constante.

3. Dispositif d'entraînement suivant la revendication 1, **caractérisé en ce que** les moyens de récupération des efforts sont constitués en dessous du tambour (51) d'une rondelle (9) montée suivant une direction coaxiale à l'axe vertical de rotation xx' et destinée au contrôle de l'usure dudit dispositif.

4. Dispositif d'entraînement suivant la revendication 2, **caractérisé en ce que** la butée (58) est formée d'une rondelle montée suivant une direction coaxiale à l'axe vertical de rotation xx'.

5. Dispositif d'entraînement suivant la revendication 1, **caractérisé en ce que** le boîtier (6) est constitué d'un fond (60) à partir duquel s'étendent verticalement deux parois latérales (61, 62) solidaires à l'opposé du fond (60) d'un plafond (64), tandis que perpendiculairement aux parois latérales (61, 62) des ouvertures (63) permettent aux doigts (52, 53 et 54) de coopérer avec la came (70) du module (7).

6. Dispositif d'entraînement suivant la revendication 2, **caractérisé en ce que** la cale (10) est positionnée entre le fond (60) du boîtier (6) et la paroi inférieure (27) de la traverse (20).

7. Dispositif d'entraînement suivant la revendication 2, **caractérisé en ce que** le ressort de compression (59) vient prendre appui d'une part sur la butée (58) solidaire de l'axe vertical (50) et d'autre part à l'opposé de la butée sur le plafond (64) du boîtier (6).

## Claims

1. Drive device for each prismatic movable member (4) of an advertising board (1), comprising a vertical shaft (50) fastened to a dog clutch (55) cooperating with a drum (51) having, on its periphery, three fingers (52, 53 and 54) that are intended to come into contact with a cam (70) of a module (7) for driving the vertical shaft (50) about a vertical rotation axis XX', a housing (6) inside which are housed and guided the vertical shaft (50), the dog clutch (55) and the drum (51) so that the vertical shaft (50) emerges above the upper wall. (26) of a metal cross member (20) forming the frame of the advertising board (1) so that said vertical shaft (50) cooperates with the corresponding movable member (4), **characterized in that** it includes load-compensating means (58, 59, 10) for maintaining the dynamic functional play along the vertical rotation axis XX'.

2. Drive device according to Claim 1, **characterized in that** the load-compensating means consist, on the one hand above the dog clutch (55) and around the external periphery of the vertical shaft (50), of a stop (58) and a compression spring (59) and, on the other hand beneath the housing (6), of a block (10) for keeping said housing pressed against the upper wall (26) of the metal cross member (20) so as to maintain a constant kinematic chain.

3. Drive device according to Claim 1, **characterized in that** the load-compensating means consist, below the drum (51), of a washer (9) mounted along a direction coaxial with the vertical rotation axis XX' and intended for monitoring the wear of said device.

4. Drive device according to Claim 2, **characterized in that** the stop (58) is formed from a washer mounted along a direction coaxial with the vertical rotation axis XX'.

5. Drive device according to Claim 1, **characterized in that** the housing (6) consists of a bottom (60) from which two side walls (61, 62) extend vertically, said side walls being joined on the opposite side from the bottom (60) to a top (64), whereas, perpendicular to the side walls (61, 62), openings (63) allow the fingers (52, 53 and 54) to cooperate with the cam (70) of the module (7).

6. Drive device according to Claim 2, **characterized in that** the block (10) is positioned between the bottom (60) of the housing (6) and the lower wall (27) of the cross member (20).

7. Drive device according to Claim 2, **characterized in that** the compression spring (59) is, on the one hand, on the stop (58) fastened to the vertical shaft (50) and, on the other hand, on the opposite side from the stop, on the top (64) of the housing (6).

## Patentansprüche

1. Ansteuervorrichtung für jedes mobile Element (4) in Prismenform einer Reklametafel (1) mit einer vertikalen Welle (50), die fest mit einer Klaue (55) verbunden ist, die mit einer Trommel (51) zusammenwirkt, die an ihrem Umfang drei Finger (52, 53 und 54) umfasst, die dazu bestimmt sind, mit einem Nocken (70) eines Moduls (7) in Kontakt zu kommen, um die vertikale Welle (50) um eine vertikale Rotationsachse xx' anzusteuern, und einem Gehäuse (6), in dessen Innerem die vertikale Welle (50), die Klaue (55) und die Trommel (51) so untergebracht und geführt sind, dass die vertikale Welle (50) über der oberen Wand (26) eines metallischen Querträgers (20) mündet, der den Rahmen der Reklametafel (1) bildet, damit die vertikale Welle (50) mit dem entsprechenden mobilen Element (4) zusammenwirkt, **dadurch gekennzeichnet, dass** sie Lastausgleichsmittel (58, 59, 10) umfasst, dank derer eine Kinematik des funktionalen Spiels gemäß der vertikalen Rotationsachse xx' beibehalten werden kann.

2. Ansteuervorrichtung nach Anspruch 1, **dadurch gekennzeichnet, dass** die Lastausgleichsmittel einerseits über der Klaue (55) und um den Außenumfang der vertikalen Welle (50) herum aus einem Anschlag (58) und einer Druckfeder (59) und andererseits unter dem Gehäuse (6) aus einem Keil (10) bestehen, dank dessen das Gehäuse an der oberen Wand (26) des metallischen Querträgers (20) anliegend gehalten werden kann, um eine konstante kinematische Kette beizubehalten.

3. Ansteuervorrichtung nach Anspruch 1, **dadurch gekennzeichnet, dass** die Lastausgleichsmittel unter der Trommel (51) aus einer Scheibe (9) bestehen, die in einer zur vertikalen Rotationsachse xx' koaxialen Richtung montiert und zur Kontrolle des Verschleißes der Vorrichtung bestimmt ist.

4. Ansteuervorrichtung nach Anspruch 2, **dadurch gekennzeichnet, dass** der Anschlag (58) aus einer Scheibe gebildet ist, die in einer zur vertikalen Rotationsachse xx' koaxialen Richtung montiert ist.

5. Ansteuervorrichtung nach Anspruch 1, **dadurch gekennzeichnet, dass** das Gehäuse (6) aus einem Boden (60) besteht, von dem sich vertikal zwei Seitenwände (61, 62) erstrecken, die gegenüber dem Boden (60) fest mit einer Decke (64) verbunden sind, während senkrecht zu den Seitenwänden (61, 62) Öffnungen (63) den Fingern (52, 53 und 54) gestatten, mit dem Nocken (70) des Moduls (7) zusammenzuwirken.

6. Ansteuervorrichtung nach Anspruch 2, **dadurch gekennzeichnet, dass** der Keil (10) zwischen dem Boden (60) des Gehäuses (6) und der unteren Wand (27) des Querträgers (20) positioniert ist.

7. Ansteuervorrichtung nach Anspruch 2, **dadurch gekennzeichnet, dass** die Druckfeder (59) einerseits an dem mit der vertikalen Welle (50) fest verbundenen Anschlag (58) und andererseits gegenüber dem Anschlag an der Decke (64) des Gehäuses (6) zur Anlage kommt.
